# EUROPÄISCHE PATENTSCHRIFT

(11) **EP 0 835 986 B1**
(45) Veröffentlichungstag und Bekanntmachung des Hinweises auf die Patenterteilung: **11.04.2001**
(21) Anmeldenummer: 97115864.7
(22) Anmeldetag: 12.09.1997
(51) Int. Cl.: F01L 1/08

(54) **Steuernocken für eine ventilgesteuerte Brennkraftmaschine**
Drive cam for a valve-controlled internal combustion engine
Came d'entraînement pour un moteur à combustion interne commandé par soupapes

(30) Priorität: 08.10.1996 DE 19641418
(43) Veröffentlichungstag der Anmeldung: 15.04.1998
(73) Patentinhaber: Bayerische Motoren Werke Aktiengesellschaft, 80788 München (DE)
(72) Erfinder: Griebel, Claus-Otto, 82194 Gröbenzell (DE); Thams, Jürgen, 80997 München (DE)

(56) Entgegenhaltungen:
- DE-A- 2 013 611
- DE-A- 2 336 861
- US-A- 5 647 310
- B.GIRONNET AND G.LOURADOUR: "ETUDE DYNAMIQUE DE LA DISTRIBUTION DANS LES MOTEURS A COMBUSTION INTERNE" 1972 , ECOLE NATIONALE SUPERIEURE DES ARTS ET METIERS, PUBLICATIONS SCIENTIFIQUES ET TECHNIQUES , PARIS XP002052411 * Seite 84-88; Abbildungen 38-40 *

## Beschreibung

Die Erfindung bezieht sich auf einen Steuernocken mit einer im Oberbegriff des Patentanspruches 1 beschriebenen Nockenkontur.

Bekanntlich sind zur Erzielung hoher spezifischer Arbeiten für ein sattes Drehmoment einerseits und eine hohe Leistung andererseits die Brennkraftmaschinen mit einer Ventilsteuerung ausgestattet, die sehr "scharfe" Ventilerhebungsverläufe für die Einlaß- und Auslaßventile aufweist, um die gewünschten Massenströme über entsprechend rasch sich ändernde Ventilöffnungsquerschnitte zu erzielen. Bei rasch sich öffnenden Auslaßventilen ist damit ein sehr hoher Vorauslaßstoß erzeugt, der zu einem ungleichmäßigen Ausströmen der Abgase führt. Da aber die Abgasakustik sehr wesentlich von Form und Amplitude des Vorauslaßstoßes geprägt ist, ergibt sich bei großem Massenstrom und hoher Öffnungsbeschleunigung des Auslaßventiles ein Mündungsgeräusch mit einem hohen Anteil an höheren Harmonischen, die zu einer verstärkten, nachteiligen Oberflächenabstrahlung der Abgasanlage bzw. der Brennkraftmaschine führen.

Bei bekannten Serienmotoren mit durch mehrere Auslaßventile je Zylindereinheit erzeugten großen Auslaßquerschnitten und durch scharfe Ventilerhebungsverläufe erzeugten hohen Öffnungsbeschleunigungen ist dieses Problem dadurch gelöst, daß die zur Steuerung der Auslaßventile je Zylinder vorgesehenen Auslaßnocken gegeneinander winkelversetzt angeordnet sind (phasing). Diese beispielsweise auch aus der DE-C 39 33 021 oder aus der japanischen Patent-Offenlegungsschrift 1-159 417 bekannte Anordnung hat den erheblichen Nachteil, daß jeder Nocken gesondert geschliffen werden muß.

Diese aufwendige phasing-Anordnung ist gemäß der DE-C 195 21 141 bzw. der gleichlautenden US 5 647 310 bei einem Auslaßnocken dadurch ersetzt, daß dessen Nocken-Kontur eine asymetrische Ventilbeschleunigungskurve bewirkt mit einer gegenüber der Schließ-Beschleunigungskurve im Maximalwert niedrigeren Öffnungs-Beschleunigungskurve. Eine solche asymetrische Auslaßventil-Beschleunigungskurve ist jedoch aus dem von der Firma Honda in Japan im Jahre 1993 unter ISBN 4-9900262-0-9 veröffentlichten Buch "A Decade of Continuous Challenges" aus Abbildungen auf den Seiten 136 und 137 vorbekannt.

Bekanntlich ist Gleichheit der Flächen unter der Schließ-Beschleunigungskurve und der Öffnungs-Beschleunigungskurve angestrebt, so daß die Basis der bekannten, ca. 50 % des Maximalwertes der Schließ-Beschleunigungskurve aufweisenden Öffnungs-Beschleunigungskurve sich über einen größeren Nockendrehwinkelbereich auf der Abszisse erstreckt. Eine derartige Basis-Verbreiterung der Beschleunigungskurve ist auch mit der vorbeschriebenen phasing-Anordnung beim Öffnen mehrerer Auslaßventile eines Zylinders durch Superposition der einzelnen Öffnungs-Beschleunigungskurven gegeben, so daß mit einer vorbestimmten Basis-Verbreiterung unter Beachtung der o.g. Flächengleichheit jede Öffnungs-Beschleunigungskurve in ihrem Maximalwert reduziert werden kann zur Verringerung eines Vorauslaßstoßes.

Weiter ist beispielsweise aus Figur 38 auf Seite 85 der "Etude Dynamique de la Distribution dans les Moteurs ä Combustion Interne" ein Öffnungs-Beschleunigungsverlauf für einen Steuernocken mit zwei relativ eng benachbarten Beschleunigungskurven unterschiedlicher Maximalwerte über einer gemeinsamen, breiten Basis vorbekannt.

Der Erfindung liegt die Aufgabe zugrunde, die Nockenkontur diesen gattungsgemäßen Steuernockens zumindest für den Ventil-Öffnungsbereich derart zu bemessen, daß die Gasdynamik der Brennkraftmaschine auslaß- und/oder einlaßseitig über den Öffnungs-Beschleunigungsverlauf günstig beeinflußt ist.

Diese Aufgabe ist mit dem Patentanspruch 1 gelöst. Der Vorteil der Erfindung ist in einem Öffnungs-Beschleunigungsverlauf mit zwei Beschleunigungskurven zu sehen, für deren verbindene Zwischenkurve ein hinsichtlich des Ausmaßes der Beschleunigungs-Verzögerung vorteilhafter Bemessungsbereich angegeben ist derart, daß bei Verwendung des erfindungsgemäß bemessenen Steuernockens als Auslaßnocken zur Betätigung eines Auslaßventiles ein hinsichtlich der Abgasakustik kritischer Vorauslaßstoß sicher vermieden ist. Für eine Brennkraftmaschine mit mehreren Auslaßventilen je Zylinder ergibt sich desweiteren der Vorteil, daß sich eine winkelversetzte Anordnung der Auslaßnocken für eine Zylindereinheit erübrigt und somit sämtliche Auslaßnocken über eine Schleifscheibe bearbeitbar sind.

Der erfindungsgemäße Öffnungs-Beschleunigungsverlauf mit einer ersten Beschleunigungskurve und einer gegenüber dieser höheren zweiten Beschleunigungskurve weist in weiterer Ausgestaltung der Erfindung für eine die beiden Beschleunigungskurven verbindende Zwischenkurve einen hinsichtlich des Ausmaßes der Beschleunigungs-Verzögerung vorteilhaften Bemessungsbereich auf.

In weiterer Ausgestaltung der Erfindung sind vorteilhafte, auf die Abszisse eines Beschleunigungsdiagramms bezogene Maßbereiche der beiden unterschiedlich hohen Beschleunigungskurven des Öffnungs-Beschleunigungsverlaufs angegeben. Der insbesondere für die erste Beschleunigungskurve relativ größere Maß- bzw. Auslegungsbereich ergibt in Verbindung mit einer konstanten Beschleunigung im Kuppenbereich der ersten Beschleunigungskurve und einer konstanten Beschleunigung der Zwischenkurve zwischen ihren Anschlußpunkten mittels dieser Beruhigungsabschnitte eine auf die Gasdynamik vorteilhaft günstig sich auswirkende Beschleunigungs-Verzögerung.

Diese erfindungsgemäß erzielte Beschleunigungs-Verzögerung bewirkt auslaßseitig eine wesentliche Herabsetzung des Mündungsgeräusches und damit der Oberflächenabstrahlung. Einlaßseitig kann der erfindungsgemäße Öffnungs-Beschleunigungsverlauf mit Verzögerung für eine dynamische Spaltbildung zur Erhöhung der Gasgeschwindigkeit für eine Wirbelausbildung dienen.

Die Erfindung ist anhand eines in der Zeichnung dargestellten, bevorzugten Beschleunigungsverlaufs beschrieben.

Ausgangspunkt der Erfindung ist ein nicht gezeigter Steuernocken für eine nicht dargestellte ventilgesteuerte Brennkraftmaschine, der eine zumindest einen positiven Beschleunigungsverlauf im Ventil-Öffnungsbereich erzeugende Nockenkontur aufweist. Nockenkonturen mit hohen Öffnungsbeschleunigungen bei großen Massenströmen bewirken an Auslaßventilen der Brennkraftmaschine einen Vorauslaßstoß, dessen Form und Amplitude eine nachteilige Abgasakustik ergeben.

Um insbesondere die mit dem Mündungsgeräusch des Vorauslaßstoßes verbundenen höheren Harmonischen zu vermeiden, wird erfindungsgemäß ein verzögerter Öffnungs-Beschleunigungsverlauf vorgeschlagen. Hierfür weist der Steuernocken vorzugsweise eine Öffnungsflanke mit einer Kontur auf, mittels der ein Öffnungsbeschleunigungsverlauf 1 mit durch eine Zwischenkurve 2 relativ geringer positiver Beschleunigungswerte beabstandeten Beschleunigungskurven 3 und 4 mit relativ hohen und unterschiedlich großen Beschleunigungs-Spitzenwerten a₁ und a₂ erzeugt ist derart, daß die erste Beschleunigungskurve 3 einen Spitzenwert a₁ von ca. 40 bis 60 % eines zu 100 % gesetzten Spitzenwertes a₂ der benachbarten Beschleunigungskurve 4 aufweist.

Der vorzugsweise als Auslaßnocken zur Betätigung eines Auslaßventiles dienende Steuernocken bewirkt bezüglich seiner Kontur der Öffnungsflanke ferner, daß der ansteigende Kurvenabschnitt 3' der ersten Beschleunigungskurve 3 und der abfallende Kurvenabschnitt 4" der zweiten Beschleunigungskurve 4 mit der Nullbeschleunigungsline auf der Abszisse des Beschleunigungsdiagramms jeweils zumindest einen projektierten Schnittpunkt 5, 6 bilden, wobei der Abstand zwischen jeweiligen Anschlußpunkten 7, 8 des abfallenden Kurvenabschnittes 3" der ersten Beschleunigungskurve 3 und des ansteigenden Kurvenabschnittes 4' der zweiten Beschleunigungskurve 4 mit der Zwischenkurve 2 einen Betrag von 10 bis 15 % des zu 100 % gesetzten Abstandes der Abszissen-Schnittpunkte 5, 6 entspricht.

Weiter ist die Kontur der Öffnungsflanke so gestaltet, daß der Abstand zwischen dem ersten Abszissen-Schnittpunkt 5 der ersten Beschleunigungskurve 3 und dem ersten Anschlußpunkt 7 der Zwischenkurve 2 an die erste Beschleunigungskurve 3 einem Betrag von 45 bis 50 % und der Abstand zwischen dem zweiten Anschlußpunkt 8 der Zwischenkurve 2 und dem zweiten Abszissenschnittpunkt 6 der zweiten Beschleunigungskurve 4 einem Betrag von 45 bis 35 % des zu 100 % gesetzten Abstandes der Abszissen-Schnittpunkte 5, 6 entspricht.

Zur Reduzierung von Anregungen im Ventiltrieb weist die erste Beschleunigungskurve 3 einen Kuppenbereich 3"' mit einem konstanten Beschleunigungs-Verlauf auf. Weiter ist der zweiten, höheren Beschleunigungskurve 4 die Zwischenkurve 2 mit einem konstanten Beschleunigungs-Verlauf 2' zwischen den Anschlußpunkten 7 und 8 vorgeschaltet.

Der im Diagramm dargestellte gesamte Beschleunigungsverlauf weist im Schließbereich einen konventionellen Schließbeschleunigungsverlauf auf. Im Rahmen der Erfindung kann dieser konventionelle Beschleunigungsverlauf durch den erfindungsgemäßen Beschleunigungsverlauf 1 ersetzt sein. Weiter kann der im Diagramm dargestellte Schließ-Beschleunigungsverlauf mit dem erfindungsgemäßen Öffnungs-Beschleunigungsverlauf 1 auch bei einem als Einlaßnocken zur Betätigung eines Einlaßventile dienenden Steuernocken verwendet sein. Mit der erfindungsgemäßen Beschleunigungs-Verzögerung ist bei einem Einlaßventil in vorteilhafter Weise ein dynamischer Ventilspalt zur Auslösung einer Wirbelbildung erzeugt. Ferner kann damit auch die Gemischbildung vorteilhaft beeinflußt sein.

Die Erfindung findet bevorzugt bei Mehrventilmotoren, insbesondere bei Vier-Ventilmotoren Anwendung.

## Patentansprüche

1. Steuernocken für eine ventilgesteuerte Brennkraftmaschine,
- der eine zumindest einen positiven Beschleunigungsverlauf im Ventil-Öffnungsbereich erzeugende Nockenkontur aufweist mit einem Öffnungs-Beschleunigungsverlauf (1), der
- zwei durch eine Zwischenkurve (2) von relativ geringer positiver Beschleunigung beabstandete Beschleunigungskurven (3, 4) mit relativ hohen und unterschiedlich großen Beschleunigungs-Spitzenwerten (a₁,a₂) aufweist,
dadurch gekennzeichnet,
- daß die erste Beschleunigungskurve (3) einen Spitzenwert (a₁) von ca. 40 bis 60 % eines zu 100 % gesetzten Spitzenwertes (a₂) der benachbarten zweiten Beschleunigungskurve (4) aufweist, und
- daß der ansteigende Kurvenabschnitt (3') der ersten Beschleunigungskurve (3) und der abfallende Kurvenabschnitt (4") der zweiten Beschleunigungskurve (4) mit der Null-Beschleunigungslinie auf der Abszisse jeweils zumindest einen projizierten Schnittpunkt (5, 6) bilden, wobei
- der Abstand zwischen jeweiligen Anschlußpunkten (7. 8) des abfallenden Kurvenabschnittes (3") der ersten Beschleunigungskurve (3) und des ansteigenden Kurvenabschnitts (4') der zweiten Beschleunigungskurve (4) mit der Zwischenkurve (2) einem Betrag von 10 bis 15 % des zu 100 % gesetzten Abstandes der Abszissen-Schnittpunkte (5, 6) entspricht.

2. Steuernocken nach Anspruch 1, dadurch gekennzeichnet, daß dieser als Auslaßnocken zur Betätigung eines Auslaßventiles dient.

3. Steuernocken nach Anspruch 1, dadurch gekennzeichnet,
- daß die Kontur der Öffnungsflanke ferner bewirkt, daß
- der Abstand auf der Abszisse zwischen dem ersten Abszissen-Schnittpunkt (5) und dem ersten projizierten Anschlußpunkt (7) der Zwischenkurve (2) einem Betrag von 45 bis 50 % und
- der Abstand auf der Abszisse zwischen dem zweiten, projizierten Anschlußpunkt (8) der Zwischenkurve (2) und dem zweiten Abszissen-Schnittpunkt (6) einem Betrag von 45 bis 35 % des zu 100 % gesetzten Abstandes der Abszissen-Schnittpunkte (5, 6) entspricht.

4. Steuernocken nach den Ansprüchen 1 bis 3, dadurch gekennzeichnet, daß die erste Beschleunigungskurve (3) einen Kuppenbereich (3"') mit einem konstanten Beschleunigungsverlauf aufweist.

5. Steuernocken nach den Ansprüchen 1 bis 4, dadurch gekennzeichnet, daß die Zwischenkurve (2) abschnittsweise zwischen den Anschlußpunkten (7, 8) einen konstanten Beschleunigungs-Verlauf (2') aufweist.

6. Steuernocken nach Anspruch 1 und 3 bis 5, dadurch gekennzeichnet, daß dieser als Einlaßnocken zur Betätigung eines Einlaßventiles dient.

## Claims

1. A control cam for a valve controlled internal combustion engine,
- which has cam profile generating at least a positive acceleration characteristic in the valve opening region with an opening acceleration characteristic (1), which
- has two acceleration curves (3, 4) with relatively high and differentially large peak values (a₁, a₂) separated by an intervening curve (2) with relatively lower positive acceleration
characterised in that
- the first acceleration curve (3) has a peak value (a₁) of ca. 40 to 60% o the peak value (a2), set at 100%, of the adjacent second acceleration curve (4), and
- that the rising curve section (3') of the first acceleration curve (3) and the falling curve section (4") of the second acceleration curve (4) form at least one projected cutting point (5,6) on the abscissa with the null acceleration line, whereby
- the separation between individual connecting points (7, 8) of the falling curve section (3") of the first acceleration curve (3) and the rising curve section (4') of the second acceleration curve (4) to the intervening curve (2) corresponds to an amount of 10 to 15% of the separation, set at 100%, of the abscissa cutting points (5, 6).

2. A control cam according to Claim 1, characterised in that it serves as the exhaust cam for the operation of an exhaust valve.

3. A control cam according to Claim 1, characterised in that
- the contour of the opening edge further causes:
- the separation on the abscissa of the first abscissa cutting point (5) and the projected connecting point (7) of the intervening curve (2) corresponds to an amount of 45 to 50% and
- the separation on the abscissa of the second, projected connecting point (8) of the intervening curve (2) and the second abscissa cutting point (6) corresponds to an amount of 45 to 35% of the separation, set at 100%, of the abscissa cutting points (5, 6).

4. A control cam according to Claims 1 to 3, characterised in that the first acceleration curve (3) has a peak region (3'") with a constant acceleration characteristic.

5. A control cam according to Claims 1 to 4, characterised in that the intervening curve (2) has a constant acceleration characteristic (2') as a section between the connecting points (7, 8).

6. A control cam according to Claim 1 and Claims 3 to 5,
characterised in that it serves as a inlet cam for the operation of an inlet valve.

## Revendications

1. Came de commande pour un moteur interne à soupapes commandé, comportant :
- au moins un tracé d'accélération positif du contour de came générant la plage d'ouverture de soupapes, avec un tracé d'accélération d'ouverture (1), qui
- comporte deux courbes d'accélération (3, 4) séparées par une courbe intermédiaire (2) avec une accélération positive relativement faible, les deux courbes d'accélération (3, 4) ayant des pointes d'accélération (a₁, a₂), relativement élevées et d'amplitudes différentes,
caractérisée en ce que
- la première courbe d'accélération (3) présente une valeur maximale (a₁) d'environ 40 à 60 % de la valeur maximale (a₂) prise pour 100 % de la seconde courbe d'accélération voisine (4), et
- le segment de courbe croissant (3') de la première courbe d'accélération (3) et le segment de courbe descendant (4") de la seconde courbe d'accélération (4) forment avec la courbe d'accélération zéro sur l'abscisse, chaque fois au moins un point d'intersection projeté (5, 6), la distance entre les points de jonction respectifs (7, 8) du segment de courbe descendant (3") de la première courbe d'accélération (3) et du segment de courbe croissant (4') de la seconde courbe d'accélération (4) avec la courbe intermédiaire (2) représentant une valeur de 10 à 15 % de l'intervalle pris pour 100% des points d'intersection des abscisses (5, 6).

2. Came de commande selon la revendication 1,
caractérisée en ce qu'
elle constitue la came d'échappement actionnant une soupape d'échappement.

3. Came de commande selon la revendication 1,
caractérisée en ce que
le contour du flanc d'ouverture fait en outre que,
- la distance sur les abscisses entre le premier point d'intersection des abscisses (5) et la projection du premier point de raccordement (5) avec la courbe intermédiaire (2) représente 45 à 50 %, et
- la distance sur les abscisses entre la projection du second point de raccordement (8) de la courbe intermédiaire (2) et le second point d'intersection des abscisses (6) représente 45 à 35 % de l'intervalle des points d'intersection des abscisses (5, 6) pris pour 100 %.

4. Came de commande selon l'une quelconque des revendications 1 à 3,
caractérisée en ce que
la première courbe d'accélération (3) présente une zone en forme de coupole (3''') avec un tracé d'accélération constant.

5. Came de commande selon l'une quelconque des revendications 1 à 4,
caractérisée en ce que
la courbe intermédiaire (2) présente par segments entre les points de raccordement (7, 8), un tracé d'accélération constant (2').

6. Came de commande selon l'une quelconque des revendications 1 et 3 à 5,
caractérisée en ce qu'
elle constitue la came d'admission pour actionner une soupape d'admission.
